# EUROPÄISCHE PATENTSCHRIFT

(11) **EP 0 945 670 B1**
(45) Veröffentlichungstag und Bekanntmachung des Hinweises auf die Patenterteilung: **16.10.2002**
(21) Anmeldenummer: 99104154.2
(22) Anmeldetag: 02.03.1999
(51) Int. Cl.: F21S 8/00

(54) **Christbaumbeleuchtung**
Christmas tree illumination
Système d'illumination pour arbre de Noel

(30) Priorität: 27.03.1998 DE 29805565 U; 09.04.1998 DE 29806523 U
(43) Veröffentlichungstag der Anmeldung: 29.09.1999
(73) Patentinhaber: Weich, Hermann, 93059 Regensburg-Stadtamhof (DE)
(72) Erfinder: Weich, Hermann, 93059 Regensburg-Stadtamhof (DE)
(74) Vertreter: Graf, Helmut, Dipl.-Ing.

(56) Entgegenhaltungen:
- DE-A- 4 205 295
- US-A- 1 843 389
- US-A- 2 558 029
- US-A- 4 516 193

## Beschreibung

Die Erfindung bezieht sich auf eine Christbaumbeleuchtung gemäß Oberbegriff des Patentanspruches 1.

Eine Christbaumbeleuchtung dieser Art ist bekannt (US 4 516 193). Die bekannte Christbaumbeleuchtung umfaßt im wesentlichen eine zweiadrige Stammleitung, die am Stamm eines Baumes verlegt wird und die in vorgegebenen festen Leitungsabständen ringförmige Anschlußelemente aufweist, die den Stamm des Baumes umschließend an diesem befestigt werden können und an denen dann über weitere Anschlußelemente elektrische Kerzen- oder Lampengruppen anschließbar sind. Letztere sind jeweils so ausgebildet, daß sämtliche Lampen bzw. Kerzen dieser Lampengruppe an einer gemeinsamen Leitung vorgesehen sind, die über einen Stecker an einem ringförmigen Anschlußelement der Steigleitung anschließbar ist.

Bei der bekannten Christbaumbeleuchtung müssen die Anschlußelemente am Stamm in einem vorgegebenen Abstand vorgsehen werden, um ein loses und damit optisch störendes Weghängen der Abschnitte der Stammleitung vom Stamm zu vermeiden. Weiterhin ist es notwendig, die Kerzen oder Lampen jeder Kerzengruppe in der Anordnung an dem Baum vorzusehen, die durch die Anordnung dieser Lampen oder Kerzen an der gemeinsamen Leitung der Lampen- oder Kerzengruppe vorgesehen ist. Durch diese Maßnahmen ist die Freiheit beim Anbringen der bekannten Christbaumbeleuchtung wesentlich eingeschränkt und eine Anpassung an unterschiedlichen Wuchs eines natürlichen Christbaumes nur beschränkt möglich. Die bekannte Christbaumbeleuchtung ist daher hauptsächlich für einen künstlichen Christbaum bestimmt, bei dem der Abstand der Äste am Stamm, die Anzahl der Äste und deren Verlauf und Größe ohnehin durch die Produktion fest vorgegeben sind und insofern eine Anpassung der Christbaumbeleuchtung an unterschiedlichste Baumformen nicht erforderlich ist.

Aufgabe der Erfindung ist es, eine Christbaumbeleuchtung aufzuzeigen, die sich besonders einfach und problemlos montieren läßt. Zur Lösung dieser Aufgabe ist eine Christbaumbeleuchtung entsprechend dem Schutzanspruch 1 ausgebildet.

Durch ihre Ausbildung ist die erfindungsgemäße Christbaumbeleuchtung besonders montagefreundlich. Beim Installieren der Christbaumbeleuchtung wird zunächst die Stammleitung an dem Christbaumstamm befestigt, wobei die Ausbildung der Stammleitung in dem die zweiten elektrischen Verbindungselemente aufweisenden Abschnitt als Wendelleitung den Vorteil hat, daß die Stammleitung durch Dehnen oder Nachlassen auf die jeweils benötigte Länge gebracht werden kann und auch die Abstände zwischen den zweiten elektrischen Anschlußelementen an die jeweiligen Gegebenheiten leicht angepaßt werden können.

Mit Hilfe der Befestigungselemente, die vorzugweise von Klettbänder gebildet sind, wird die Stammleitung am Baumstamm befestigt. Zum Anschluß daran werden die Kerzengruppen an die Stammleitung angeschlossen, wobei für jede Gruppe lediglich ein erstes elektrisches Anschlußelement mit einem zweiten elektrischen Anschlußelement verbunden werden muß.

Weiterbildungen der Erfindung sind Gegenstand der Erfindung. Die Erfindung wird im Folgenden anhand der Figur, die in vereinfachter schematischer Darstellung eine erfindungsgemäße Christbaumbeleuchtung zeigt, näher erläutert.

Die in der Figur dargestellte Christbaumbeleuchtung besteht aus mehreren elektrischen Kerzen 1 mit jeweils eine Lampe 2 und einem in der Form einer Kerze nachgebildeten Gehäuse 3, welches in seinem unteren Ende auch mit einer Halterung zum Befestigen an einem Ast oder Zweig eines Christbaumes versehen ist.

Die Lampen 2 sind jeweils Niedervolt-Lampen, die austauschbar an dem Gehäuse befestigt sind. Eine Gruppe G1 - G5 von Kerzen 1, d.h. bei der dargestellten Ausführungsform jeweils vier bzw. fünf Kerzen 1 sind über Anschlußdrähte 4 an einen gemeinsamen, zweipoligen Stecker 5 angeschlossen, und zwar derart, daß die Lampen 2 dieser Gruppe parallel geschaltet sind. Wie die Figur auch zeigt, besitzen die Anschlußdrähte 4 von Gruppe zu Gruppe eine unterschiedliche Länge, d.h. bei der in der Figur obersten Gruppe G1 sind die Anschlußdrähte 4 kurz gehalten und bei der in der Figur unteren Gruppe G5 besitzen die Anschlußdrähte 4 eine wesentlich größere Länge.

Mit 6 ist eine elektrische Stammleitung bezeichnet, die beispielsweise zweiadrig ausgeführt ist und mit einem Ende an ein Netzgerät oder einem Transformator 7 angeschlossen ist. In einem Abschnitt 6' ist die Stammleitung 6 als spiralförmig gewendette Leitung bzw. als Wendelschnur ausgebildet. An diesem Abschnitt sind mehrere Steckerbuchsen 8 vorgesehen, in die jeweils ein Stecker 5 paßt, und zwar derart, daß nach dem Einstecken des Steckers 5 in die Steckerbuchse 8 die Lampen 2 der betreffenden Gruppe G1 - G5 parallel an die beiden Adern der Stammleitung 6 angeschlossen sind. Weiterhin sind am Abschnitt 6' Befestigungsmittel vorgesehen, mit denen dieser Abschnitt 6' an einem Stamm eines Christbaumes befestigt werden kann. Bei der dargestellten Ausführungsform sind die Befestigungsmittel Klettbänder 9.

Der Transformator 7 ist primärseitig an die Netzversorgungsspannung anschließbar, und zwar mittels eines Steckers.

Die beschriebene Christbaumbeleuchtung ermöglicht eine besonders einfache Installation. Hierfür wird zunächst bei entfernten Kerzengruppen G1 - G5 und bei von den Steckerbuchsen 8 getrennten Steckern 5 der Abschnitt 6' am Stamm des Christbaumes mit Hilfe der Klettbänder 9 befestigt. Durch die Ausbildung des Abschnittes 6' als Wendelschnur läßt sich nicht nur die Länge des Abschnittes 6' an die jeweilige Höhe des Stammes leicht anpassen, sondern auch der Abstand zwischen den einzelnen Steckerbuchsen 8 kann den jeweiligen Gegebenheiten durch entsprechendes Strecken oder Nachlassen des als Wendelschnur ausgebildeten Abschnittes 7' eingestellt werden. Nach dem Befestigen des Abschnittes 6' können die einzelnen Kerzengruppen G1 - G5 montiert werden, und zwar durch Anstecken des jeweiligen Steckers 5 an eine Steckerbuchse 8 und durch Verteilen der Kerzen 1 in der gewünschten Form.

Bei der dargestellten Ausführungsform sind die Klettbänder 9 sowohl an dem Abschnitt 6' zwischen zwei Steckerbuchsen 8 als auch an jeweils einer Steckerbuchse 8 vorgesehen, so daß letztere optimal am Baumstamm befestigt werden können.

Am Ende des Abschnittes 6' ist ein zusätzlicher Anschluß 10 vorgesehen, an den zur Verlängerung der Stammleitung 6 bzw. des dortigen Abschnittes 6' eine Stammleitungsverlängerung anschließbar ist, die dem Abschnitt 6' entsprechend ausgebildet ist.

### Bezugszeichenliste

- 1: Kerze
- 2: Lampe
- 3: Gehäuse
- 4: Anschlußleitung
- 5: Stecker
- 6: Stammleitung
- 6': Abschnitt
- 7: Transformator
- 8: Steckerbuchse
- 9: Klettband

## Patentansprüche

1. Elektrische Christbaumbeleuchtung mit mehreren elektrischen Kerzen (1) mit jeweils einer elektrischen Lampe (2) an einem Kerzengehäuse (3), wobei die Kerzen über Anschlußleitungen (4) an ein erstes Verbindungselement (5) angeschlossen sind, über welches die Kerzen jeweils an ein zweites Verbindungselement (8) einer für sämtliche Kerzen gemeinsamen Versorgungsoder Stammleitung (6) anschließbar sind, wobei jeweils wenigstens zwei Kerzen (1) zu jeweils einer Gruppe (G1 - G5) zusammengefaßt sind, wobei die Kerzen jeder Gruppe (G1 - G5) jeweils an ein gemeinsames, dieser Gruppe zugeordnetes erstes Verbindungselement (5) angeschlossen sind, und wobei Befestigungselemente (9) für die Stammleitung vorgesehen sind, **dadurch gekennzeichnet, daß** die Kerzen jeder Gruppe (G1 - G5) jeweils über eine eigene Anschlussleitung direkt an an das dieser Gruppe zugeordnete erstes Verbindungselement (5) angeschlossen sind, und daß die Stammleitung (6) zumindest in ihrem die zweiten Anschlußelemente (8) aufweisenden Abschnitt in Form einer Wendel leitung oder Wendelschnur ausgebildet ist.

2. Elektrische Christbaumbeleuchtung nach Anspruch 1, **dadurch gekennzeichnet, daß** die Lampen jeder Gruppe (G1 - G5) parallel zu den Anschlüssen des ersten Anschlußelementes (5) liegen.

3. Christbaumbeleuchtung nach Anspruch 1 oder 2, **dadurch gekennzeichnet, daß** sämtliche Gruppen (G1 - G5) über die ersten und zweiten Anschlußelemente (5, 8) parallel an die Stammleitung (6) anschließbar sind.

4. Christbaumbeleuchtung nach einem der vorhergehenden Ansprüche, **dadurch gekennzeichnet, daß** die Lampen (2) Niedervolt-Lampen sind.

5. Christbaumbeleuchtung nach einem der vorhergehenden Ansprüche, **dadurch gekennzeichnet, daß** die Befestigungselemente der Stammleitung (6) Klettbänder (9) sind.

6. Christbaumbeleuchtung nach einem der vorhergehenden Ansprüche, **dadurch gekennzeichnet, daß** an ein Ende der Stammleitung (6) eine Stammleitungsverlängerung (6') anschließbar ist.

## Claims

1. Electrical Christmas tree lighting with several electric candles (1) each with one electric lamp (2) on a candle housing (3), wherein the candles are connected via connection leads (4) to a first connection element (5), via which the candles can in each case be connected to a second connection element (8) of a supply lead or master lead (6) that is common for all the candles, wherein in each case at least two candles (1) are combined to form a group (G1-G5), wherein the candles of each group (G1-G5) are in each case connected to a common first connection element (5) that is assigned to this group, and wherein fixing elements (9) are provided for the master lead, **characterised in that** the candles of each group (G1-G5) are in each case connected directly, via an own connection lead, to the first connection element (5) that is assigned to this group, and that the master lead (6) - at least in its section which has the second connection elements (8) - is designed in the form of a helical lead or helical cable.

2. Electrical Christmas tree lighting in accordance with claim 1, **characterised in that** the lamps of each group (G1-G5) lie parallel to the connections of the first connection element (5).

3. Electrical Christmas tree lighting in accordance with claim 1 or 2, **characterised in that** all groups (G1-G5) can be connected parallel to the master lead (6), via the first and second connection elements (5, 8).

4. Electrical Christmas tree lighting in accordance with one of the preceding claims, **characterised in that** the lamps (2) are low-voltage lamps.

5. Electrical Christmas tree lighting in accordance with one of the preceding claims, **characterised in that** the fixing elements of the master lead (6) are Velcro strips (9).

6. Electrical Christmas tree lighting in accordance with one of the preceding claims, **characterised in that** a master lead extension (6') can be connected to one end of the master lead (6).

## Revendications

1. Système d'illumination pour arbre de Noël avec plusieurs bougies électriques (1) dotée chacune d'une lampe électrique (2) située sur un culot de bougie (3), lesdites bougies étant reliées via des conduites de raccordement à un premier élément de raccordement (5) par l'intermédiaire duquel lesdites bougies peuvent être raccordées à un second élément de raccordement (8) d'une conduite d'alimentation ou conduite principale (6), lesdites bougies étant groupées au moins par deux pour former des groupes (G1 - G5), les bougies de chaque groupe (G1 - G5) étant reliées à un premier élément de raccordement (5) commun, et des éléments de fixation (9) étant prévus pour la conduite principale, **caractérisé en ce que** les bougies de chaque groupe (G1 - G5) sont reliées directement au premier élément de raccordement (5), via une conduite de raccordement dédiée, et **en ce que** la conduite principale (6) se présente, au moins dans son segment comprenant les seconds éléments de raccordement (8), sous la forme d'une conduite ou cordon hélicoïdal(e).

2. Système d'illumination pour arbre de Noël selon la revendication 1, **caractérisé en ce que** les lampes de chaque groupe (G1 - G5) sont disposées parallèlement aux raccordements du premier élément de raccordement (5).

3. Système d'illumination pour arbre de Noël selon la revendication 1 ou 2, **caractérisé en ce que** tous les groupes (G1 - G5) peuvent être raccordés parallèlement à la conduite principale (6), par l'intermédiaire du premier et du second élément de raccordement (5, 8).

4. Système d'illumination pour arbre de Noël selon une des revendications précédentes, **caractérisé en ce que** les lampes (2) sont des lampes de faible voltage.

5. Système d'illumination pour arbre de Noël selon une des revendications précédentes, **caractérisé en ce que** les éléments de fixation de la conduite principale (6) sont des bandelettes à crampons (9).

6. Système d'illumination pour arbre de Noël selon une des revendications précédentes, **caractérisé en ce que** une rallonge de conduite principale (6') peut être raccordée à une extrémité de la conduite principale (6).
